# EUROPÄISCHE PATENTANMELDUNG

(11) **EP 0 254 161 A1**
(43) Veröffentlichungstag der Anmeldung: **27.01.1988**
(21) Anmeldenummer: 87110007.9
(22) Anmeldetag: 10.07.1987
(51) Int. Cl.: H01H 3/02

(54) **Druckknopfantrieb für Tastschalter**

(30) Priorität: 23.07.1986 DE 3624946
(71) Anmelder: SIEMENS AKTIENGESELLSCHAFT, 80333 München (DE)
(72) Erfinder: Müller, Herbert, D-8472 Schwarzenfeld (DE); Sehnke, Gerhardt, D-8458 Sulzbach-Rosenberg (DE)

(57) **Zusammenfassung**

Die Erfindung bezieht sich auf einen Druckknopfantrieb für Tastschalter mit einem rückstellkraftbelasteten, längsverschieblich gelagerten Pilzknopf (1). Dieser Pilzknopf (1) ist vom Betätigungsstößel getrennt. Dieser Betätigungsstößel ist in Schaltrichtung federkraftbelastet und in der Betriebsstellung durch Schwenkhebel (13) verriegelt. Die Aufhebung der Verriegelung erfolgt durch eine Relativbewegung zwischen Pilzknopf (1) und Betätigungsstößel (6) durch Gleiten von Schrägflächen (23) an den Kanten der Schwenkhebel (13), so daß der Betätigungsstössel durch die Feder (20) in Aus-Stellung bewegt wird. In der Aus-Stellung werden die Schwenkhebel (13) mit den Rückseiten (19) mit den Endflächen (18) der Schwenkhebel in Eingriff gebracht.

## Beschreibung

Die Erfindung bezieht sich auf einen Druckknopfantrieb für Tastschalter mit einem rückstellkraftbelasteten, längsverschieblich gelagerten Pilzknopf, der mit einem Betätigungsstößel für die Schalterkontakte in Wirkverbindung bringbar ist, wobei der Betätigungsstößel aufhebbare Rastmittel in der Ein- und Ausstellung aufweist.

Bei einem bekannten Druckknopfantrieb (DE-GM 78 05 186) ist die Betriebsrastnut derart lang ausgeführt, daß, sofern eine Schalthandlung nach Rasten durch Federkraft nicht erfolgen kann, eine mechanische Auftrennung der Kontakte noch vorgenommen werden kann, wobei die Betriebsrast erhalten bleibt. Ein Aufheben der Betriebsrast erfolgt dort durch einen gesonderten Schlüssel, wonach das Drehen des Pilzknopfes erst möglich wird. Darüber hinaus ist die dort verwandte Kugel nicht in jedem Fall sicher, so daß auch bei gewaltsamer Verdrehung das Ausheben der Kugel möglich ist.

Bei einem bekannten Druckknopfantrieb für Tastschalter der obengenannten Art (DBP 30 02 169) ist zwar eine bewußte Überlistung des Druckknopfantriebes hinsichtlich der Stromabschaltung durch Verdrehen des Pilzknopfes in der Ruhestellung unmöglich, bei starken Erschütterungen kann hier jedoch eine Stromabschaltung auch nicht mit Sicherheit vermieden werden.

Durch die Erfindung soll ein einfacher Druckknopfantrieb der obengenannten Art geschaffen werden, bei dem sichergestellt ist, daß auch bei starken Erschütterungen eine Stromabschaltung durch den Tastschalter, d.h. ein Not-Aus-Befehl verhindert wird. Dies wird auf einfache Weise bei einem Drucknopfantrieb der obengenannten Art dadurch erreicht, daß der Betätigungsstößel vom Pilzknopf getrennt entgegen der Schaltrichtung federbelastet ist und eine Relativbewegung zwischen Pilzknopf und Betätigungsstößel zur Aufhebung zumindest der einen Rastung möglich ist und die Wirkverbindung zwischen Pilzknopf und Betätigungsstößel erst im Endbereich des Pilzknopfweges vorhanden ist. Der Betätigungsstößel kann mit einer relativ geringen Masse ausgestattet werden und, da Pilzknopf und Betätigungsstössel voneinander getrennt sind, ist die Masse des Pilzknopfes für die Betätigung des Betätigungsstößels bei Erschütterungen nicht mehr maßgebend. Um auch die Rastung derart stabil auszuführen, daß sie Erschütterungen nicht aufhebbar ist, ist es vorteilhaft, wenn die Rastung durch gehäusefeste, federbelastete Riegel erfolgt, die in Ausnehmungen oder hinter Vorsprünge in oder am Betätigungsstößel greifen und durch Schrägflächen am Pilzknopf aushebbar sind. Um das Ausheben der Riegel zum Betätigen des Druckknopfantriebes zu erleichtern, hat sich eine Anordnung als vorteilhaft erwiesen, wenn die Riegel aus Schwenkhebeln bestehen, die durch eine am Pilzknopf befestigte, den Betätigungsstößel gleitend umgreifende Gleitbuchse ausschwenkbar sind. Um die gleichen Riegel zur Verriegelung des Betätigungsstößels in der Betriebs- und auch in der Ausschaltstellung benutzen zu können ist es weiterhin von Vorteil, wenn die Schwenkhebel Verriegelungsausnehmungen zum Eingriff der Vorderseiten der Vorsprünge des Betätigungsstößels in der Betriebsstellung haben und die Endflächen der Schwenkhebel derartig auf die Rückseiten der Vorsprünge abgestimmt sind, daß der Betätigungsstößel in der Aus-Stellung verriegelbar ist. Um auch eine Rückfederung des Betätigungsstößels und damit gegebenenfalls Kontaktunterbrechungen zu vermeiden ist es weiterhin von Vorteil, wenn die Endflächen der Schwenkhebel und die Rückseiten der Vorsprünge quer zur Verschwenkrichtung der Schwenkhebel geriffelt sind. Das Rückführen des Druckknopfantriebes von der ausgelösten Stellung kann durch entsprechende Verdrehung des Pilzdruckknopfes im eingedrückten Zustand und Rückdrehung des Pilzknopfes in der Betriebsstellung erfolgen, wie dies bei der Anordnung nach DE-PS 30 02 169 im Prinzip der Fall ist. Es kann aber auch wünschenwert sein, die Rückstellung nur durch einen Fachmann zuzulassen, wozu es sich als vorteilhaft erwiesen hat, wenn der Pilzknopf an der Frontseite eine Öffnung aufweist, durch die der Betätigungsstößel zum Einschalten erreichbar ist. Der Betätigungsstößel wird dann mittels eines Schlüssels oder eines Spezialwerkzeuges bei gedrücktem Pilzknopf zurückgezogen. Die Öffnung an der Frontseite kann zusätzlich als Auslöseanzeige für den Druckknopfantrieb benutzt werden.

Anhand der Zeichnung wird ein Ausführungsbeispiel gemäß der Erfindung beschrieben.

Es zeigen:
Fig. 1 den Druckknopfantrieb, zum Teil im Schnitt, links von der Mittelachse in der Betriebsstellung und rechts von der Mittelachse in der ausgelösten Stellung und
Fig. 2 die Stellung der Schwenkhebel im durch die Gleitbuchse ausgeschwenkten Zustand als Teildarstellung.

Der in der Zeichnung dargestellte Druckknopfantrieb besteht aus dem eigentlichen Pilzknopf 1, der aus dem Kopfteil 2 und dem Führungsteil 3 über Schrauben 4 zusammengefügt ist. Am Kopfteil 2 ist eine Gleitbuchse 5 angeformt, die einen Betätigungsstößel 6 als Gleitführung umgreift. Das den Druckknopfantrieb in der Schalttafel 7 oder einem Gehäuse haltende gehäusefeste Teil besteht aus dem Unterteil 8 und dem mit diesem zusammengefügten Oberteil 9, das zylindrisch ausgebildet ist und für das Führungsteil 3 als Führung dient. An dem Führungsteil 3 einerseits und an dem Oberteil 9 andererseits stützt sich eine Druckfeder 10 ab, die den Pilzknopf 1 gegen einen durch eine auf das Oberteil 9 aufgedrehte Mutter 11 gebildeten Anschlag 12 in die Betriebsstellung drückt. Im Oberteil 9 sind weiterhin Schwenkhebel 13 um eine Achse 14 schwenkbar gelagert, die durch Federn 15, die sich einerseits an den Schwenkhebeln 13 und andererseits an dem Oberteil 19 abstützen, in Richtung auf den Betätigungsstößel 6 gedrückt werden. Sie arbeiten hier mit den Vorsprüngen 25 am Betätigungsstößel 6 zusammen. Die Schwenkhebel besitzen Ausnehmungen 16, in die die Vorsprünge 25 - linke Seite der Fig. 1 - in der Betriebsstellung eingreifen und damit den Betätigungsstößel in der oberen Stellung halten. Hierbei liegen die Vorderseiten 17 der Vorsprünge 25 am Rand der Ausnehmung 16 an. Endflächen 18 der Schwenkhebel 13 kommen in der anderen Stellung mit den Rückseiten 19 der Vorsprünge 25 in Berührung. Im Unterteil 18, das mit der Schalttafel 7 in bekannter Weise fest verbunden ist, stützt sich eine weitere Feder 20 ab, die andererseits an einen Stößelfortsatz 21, der über eine Schraube 22 mit dem Betätigungsstößel 6 verbunden ist, anliegt. Diese Feder 20 bewirkt im Normalfall die Betätigung des nicht näher dargestellten Schaltelementes über den Stößelfortsatz 21, sobald der Beätigungsstößel 6 von den Schwenkhebeln 13 freigegeben wurde. Der Ausschaltvorgang kann bei intakter Druckfeder 20 und nicht verschweißten Kontakten nicht gestoppt werden.

Zur Funktion ist folgendes auszuführen: Im linken Teil der Fig. 1 ist der Druckknopfantrieb in der Betriebsstellung dargestellt. Wird nun der Pilzknopf 1 auf die Schalttafel zu bewegt, so kommen die Schrägflächen 23 der Gleitbuchse 5 mit den Schwenkhebeln 13 in Berührung und drücken diese außer Eingriff mit den Vorsprüngen 25 entgegen der Kraft der Federn 15, wie dies aus Fig. 2 zu ersehen ist. Hierbei bewirkt die Feder 20 ein Vorschnellen des Betätigungsstössels 6 in Ausschaltrichtung, wodurch der Schalter im Normalbetrieb betätigt wird. Nach Erreichen der aus der rechten Seite der Fig. 1 ersichtlichen Stellung werden die Schwenkhebel 13 wieder in Richtung auf den Betätigungsstößel 6 verschwenkt, deren Endflächen 18 kommen mit den Rückseiten 19 der Vorsprünge 25 in Eingriff, so daß ein Zurückschwingen des Betätigungsstößels ausgeschlossen ist. Der Pilzknopf 1 kommt hernach wieder in die aus der Fig. 1 ersichtlichen Lage zurück. Die Führung des Betätigungsstößels 6 im Pilzknopf 1 ist jedoch derart, daß, sofern die Feder 20 defekt sein sollte, durch entsprechende Anschläge die Zwangsbetätigung weiter gewährleistet ist. Hierzu kann beispielsweise ein Nocken 24 dienen, der in einem Schlitz 26 des Betätigungsstößels 6 gleitet und sofern der Betätigungsstößel nicht selbsttätig zur Schaltausführung in der Lage ist, kommt dieser Nocken 24 an der Kante 27 des Schlitzes 26 zur Anlage und bewirkt so die Ausschaltung. Ein seitlicher Fortsatz 28 des Schlitzes kann beispielsweise zur Zurückführung des Betätigungsstößels 6 nach Verdrehen des Pilzknopfes gegenüber dem Betätigungsstößel 6 dienen, sofern dies erwünscht ist. Anderenfalls kann durch die Öffnung 29, die auch als Anzeigeöffnung für den Druckknopfantrieb dienen kann, der Betätigungsstößel in die aus der Fig. 1, linke Seite, ersichtliche Lage zurückgezogen werden, und zwar nachdem die Schwenkhebel in die aus Fig. 2 ersichtliche Lage gebracht wurden, d.h. Pilzknopf 1 und Betätigungsstößel 6 werden dann gleichermaßen zurückgeführt.

## Patentansprüche

1. Druckknopfantrieb für Tastschalter mit einem rückstellkraftbelasteten, längsverschieblich gelagerten Pilzknopf, der mit einem Betätigungsstößel für die Schalterkontakte in Wirkverbindung bringbar ist, wobei der Betätigungsstößel aufhebbare Rastmittel in der Ein- und Ausstellung aufweist, **dadurch gekennzeichnet,** daß der Betätigungsstößel (6) vom Pilzknopf (1) getrennt in Schaltrichtung federbelastet (20) ist und eine Relativbewegung zwischen Pilzknopf (1) und Betätigungsstößel (6) zur Aufhebung zumindest der einen Rastung (16, 17) möglich ist und die Wirkverbindung zwischen Pilzknopf (1) und Betätigungsstößel (9) erst im Endbereich des Pilzknopfweges vorhanden ist.

2. Druckknopfantrieb nach Anspruch 1, **dadurch gekennzeichnet**, daß die Rastung (16, 17) durch gehäusefeste, federbelastete Riegel (13) erfolgt, die in Ausnehmungen (16) oder hinter Vorsprünge (17) in oder am Betätigungsstößel (6) greifen und durch Schrägflächen (23) am Pilzknopf (1) aushebbar sind.

3. Druckknopfantrieb nach Anspruch 2, **dadurch gekennzeichnet,** daß die Riegel aus Schwenkhebeln (13) bestehen, die durch eine am Pilzknopf (1) befestigte, den Betätigungsstößel (6) gleitend umgreifende Gleitbuchse (5) ausschwenkbar sind.

4. Druckknopfantrieb nach Antrieb 3, **dadurch gekennzeichnet,** daß die Schwenkhebel (13) Verriegelungsausnehmungen (16) zum Eingriff der Vorderseiten (17) der Vorsprünge (20) des Betätigungsstößels (6) in der Betriebsstellung haben und die Endflächen (18) der Schwenkhebel (13) derartig auf die Rückseiten (19) der Vorsprünge (25) abgestimmt sind, daß der Betätigungsstößel (6) in der Aus-Stellung verriegelbar ist.

5. Druckknopfantrieb nach einem der vorhergehenden Ansprüche, **dadurch gekennzeichnet,** daß die Endflächen (18) der Schwenkhebel (13) und die Rückseiten (19) der Vorsprünge (25) quer zur Verschwenkrichtung der Schwenkhebel (13) geriffelt sind.

6. Druckknopfantrieb nach einem der vorhergehenden Ansprüche, **dadurch gekennzeichnet,** daß der Pilzknopf (1) an der Frontseite eine Öffnung (29) aufweist, durch die der Betätigungsstößel (6) zum Einschalten erreichbar ist.
